# EUROPÄISCHE PATENTSCHRIFT

(11) **EP 3 743 962 B1**
(45) Veröffentlichungstag und Bekanntmachung des Hinweises auf die Patenterteilung: **28.12.2022**
(21) Anmeldenummer: 19701963.1
(22) Anmeldetag: 08.01.2019
(51) Int. Cl.: H01R 12/72, H01R 12/73, H01R 12/58

(54) **LEITERKARTENVERBINDER ZUR ÜBERTRAGUNG HOHER STROMSTÄRKEN**
PRINTED-CIRCUIT BOARD CONNECTOR FOR HIGH-CURRENT TRANSMISSION
CONNECTEUR DE CARTES À CIRCUITS IMPRIMÉS POUR TRANSMETTRE DES INTENSITÉS DE COURANT ÉLEVÉES

(30) Priorität: 26.01.2018 DE 102018101792
(43) Veröffentlichungstag der Anmeldung: 02.12.2020
(73) Patentinhaber: HARTING Electric GmbH & Co. KG, 32339 Espelkamp (DE)
(72) Erfinder: KLIEVER, Wilhelm, 32425 Minden (DE)
(86) Internationale Anmeldenummer: PCT/DE2019/100009
(87) Internationale Veröffentlichungsnummer: WO 2019/144988

(56) Entgegenhaltungen:
- EP-A1- 0 542 652
- DE-U1- 20 221 666
- DE-U1-202013 010 545
- GB-A- 2 508 679
- US-A- 4 250 536
- US-A- 4 579 406
- US-A- 4 801 916
- US-A1- 2014 179 167

## Beschreibung

Die Erfindung geht aus von einer Anordnung nach der Gattung des unabhängigen Anspruchs 1.

Derartige Leiterkartenverbinder werden benötigt, um zwei rechtwinklig zueinander angeordnete Leiterkarten elektrisch mit einander zu verbinden und dabei auch die Übertragung hoher Stromstärken > 10 Ampere zu ermöglichen. Insbesondere kann dies beim Bau elektrischer Geräte von Bedeutung sein, wenn z. B. eine erste Leiterkarte rechtwinklig zu einer Frontfläche des Gehäuses geführt ist, um über eine Starkstrom-Steckverbindung mit dieser Frontfläche verbunden zu werden.

### Stand der Technik

Im Stand der Technik sind Leiterkarten und Leiterkartensteckverbinder bekannt. Grundsätzlich ist es aufgrund der geometrischen Gegebenheiten problematisch, elektrische Verbinder für hohe Stromstärken > 10 Ampere zwischen zwei Leiterkarten einzusetzen.

Die Druckschrift EP 0542652 A1 offenbart einen Steckkontakt für in der Mikroelektronik verwendete Hybrid-Schaltkreise zur Gewährleistung einer Verbindung zwischen einem Substrat und einem Träger. Der Kontakt hat einen Teil, der am Substrat befestigt werden soll, und einen anderen Teil, der in das Loch des Trägers eingeführt werden soll. Der Teil, der in das Loch des Trägers eingeführt werden soll, wird einer Behandlung unterzogen, die ihm einen profilierten offenen Querschnitt verleihen kann, um mittels Elastizität dem Querschnitt zu entsprechen.

Die Druckschrift US 4 250 536 A offenbart eine Anordnung zum Verbinden eines Paares von Hybridplatinen, die mittels Stiften in aufrechter Position auf einer horizontal verlaufenden Basisplatine in eng beieinanderliegender, im Wesentlichen paralleler Beziehung montiert sind. Dabei ist jede der Hybridplatinen mit einer Reihe von Kontaktanschlüssen versehen ist, die sich entlang ihrer Oberkante zusammen mit einer sekundären Leiterplatte mit einer Reihe von nach unten gerichteten, federartigen Kontaktelementen erstrecken. Diese sind entlang jeder Seitenkante angebracht, wobei die Kontaktelemente so beabstandet sind, dass sie den Kontaktanschlüssen auf den darunterliegenden Hybridplatinen in Eingriff stehen.

Die Druckschrift DE 20 2013 010 545 U1 offenbart ein elektrisches Kontaktelement, aufweisend mindestens drei Zonen, die aufeinanderfolgend entlang einer Längsachse angeordnet sind, wobei die erste Zone eine Draht- und/oder Kabelbefestigungszone ist, die auf die erste Zone folgende zweite Zone eine Einpresszone ist und die auf die zweite Zone folgende dritte Zone eine Einpress- und/oder Lötzone ist.

Die Druckschrift US 4801916 A offenbart ein steckbares Schaltungsmodul mit einer Wärmeableitung. Dessen Schaltkreis kann zur Stromversorgung, beispielsweise im Telekommunikationsbereich dienen, wobei eine große Zahl solcher Schaltmodule, beispielsweise 100.000 Module nah beieinander in Schränken angeordnet sind, wobei die Kühlung bei hohen Schaltraten besonders kritisch ist.

Nachteilig im Stand der Technik ist insbesondere, dass keine preisgünstige und zuverlässige Starkstromanbindung zwischen zwei rechtwinklig zueinander angeordneten Leiterkarten existiert.

### Aufgabenstellung

Die Aufgabe der Erfindung besteht darin, einen Leiterkartenverbinder als preisgünstige und zuverlässige Starkstromanbindung zwischen zwei Leiterkarten anzugeben. Als Starkstrom werden dabei hohe Stromstärken > 10 Ampere angesehen.

Diese Aufgabe wird mit den Merkmalen des kennzeichnenden Teils des unabhängigen Anspruchs 1 gelöst.

Vorteilhafte Ausgestaltungen der Erfindung sind in den Unteransprüchen angegeben.

Ein Leiterkartenverbinder ist zur Übertragung elektrischer Energie mit hohen Stromstärken von mehr als 10 Ampere, insbesondere mehr als 15 Ampere, also beispielsweise von mehr als 20 Ampere vorgesehen. Der Leiterkartenverbinder weist zumindest einen metallischen, einstückigen Stiftkontakt auf. Dabei kann ein einzelner solcher Stiftkontakt mehr als 10 Ampere, insbesondere mehr als 15 Ampere, also beispielsweise von mehr als 20 Ampere übertragen. Der Stiftkontakt besitzt an einem ersten Ende einen Anschlussbereich, mit dem er mit einem ersten Kontaktbereich einer ersten Leiterkarte verlötbar und/oder in die erste Leiterkarte einpressbar ist. Gegenüberliegend besitzt der Stiftkontakt an einem zweiten Ende einen Steckbereich mit einem in Richtung des ersten Endes verlaufenden Schlitz zum mechanischen Fixieren und zur elektrischen Kontaktierung mindestens eines am Rand einer zweiten Leiterkarte angeordneten zweiten Kontaktbereichs.

Dies ist besonders vorteilhaft für die automatisierte Herstellung, da die zweite Leiterkarte in den Schlitz des mindestens einen Stiftkontakts gesteckt und daran verlötet werden kann.

Der Schlitz besitzt dazu eine konstante Breite, welche der Stärke der zweiten Leiterkarte entspricht.

In einer bevorzugten Ausgestaltung kann der Stiftkontakt eine Symmetrieachse oder eine Symmetrieebene besitzen, in deren Richtung der Schlitz verläuft. Dies dient dazu, das Verhältnis zwischen Materialaufwand und Stabilität zu optimieren.

Der Stiftkontakt kann derart mit der ersten Leiterkarte verlötbar oder darin einpressbar sein, dass der Schlitz rechtwinklig zur ersten Leiterkarte verläuft, so dass die in den Schlitz eingeführte zweite Leiterkarte dadurch automatisch rechtwinklig zur ersten Leiterkarte ausgerichtet und gleichzeitig über den Stiftkontakt elektrisch mit dieser kontaktierbar ist. Dies ist für den Bau eines elektrischen Geräts mit einem quaderförmigen Gehäuse besonders vorteilhaft, weil so die Leiterplatten parallel zu den jeweiligen Gehäusewänden geführt sein können.

In einer vorteilhaften Ausgestaltung weist der mindestens eine Stiftkontakt zwischen seinem Anschlussbereich und seinem Steckbereich einen rechtwinklig zum Schlitz verlaufenden Kragen zur Verstärkung seiner Befestigung und zur Ausrichtung auf der ersten Leiterkarte auf.

Der Anschlussbereich des Stiftkontakts kann als Lötanschluss ausgeführt sein. Dann handelt es sich bei dem Stiftkontakt um einen Lötkontakt. In der Regel wird die in den Schlitz gesteckte zweite Leiterkarte mit ihrem zweiten Kontaktbereich dann auch mit dem Steckbereich des Stiftkontakts zusätzlich verlötet.

In einer anderen Ausgestaltung kann der Anschlussbereich des Stiftkontakts in Press-In-Technik ausgeführt sein. Dann handelt es sich bei dem Stiftkontakt um einen Press-In-Kontakt, der in seinem Steckbereich senkrecht zur Steckrichtung eine entsprechende Durchgangsöffnung besitzt. In der Regel wird dann die zweite Leiterkarte mit ihrem zweiten Kontakt lediglich in den Schlitz des Stiftkontakts gesteckt, um den gewünschten elektrischen Kontakt zur ersten Leiterkarte herzustellen.

Selbstverständlich sind auch Kombinationen möglich, bei denen z. B. ein Press-In-Kontakt zusätzlich an der ersten Leiterkarte verlötet wird oder bei der ein Lötkontakt auch in eine Kontaktbohrung der ersten Leiterkarte gesteckt und daran verlötet wird. Weiterhin kann auch ein Lötkontakt mit einer lediglich in den Schlitz eingesteckten (und nicht daran verlöteten) zweiten Leiterkarte kombiniert werden. Die letztere Variante kann beispielsweise dazu dienen, eine flexible Austauschbarkeit der zweiten Leiterkarte gegen eine andere Leiterkarte zu ermöglichen.

Bei dem Stiftkontakt handelt es sich um ein Drehteil, d. h., er wird durch sogenanntes "Drehen" hergestellt. Dies hat den Vorteil, dass der Stiftkontakt massiv, stabil und relativ kostengünstig herstellbar ist.

Eine erfindungsgemäße Anordnung weist zumindest Folgendes auf:
- die erste Leiterkarte, die zumindest den ersten elektrischen Kontaktbereich besitzt;
- die zweite Leiterkarte, die zumindest den zweiten und einen dritten elektrischen Kontaktbereich besitzt, welche über eine Leiterbahn der zweiten Leiterkarte elektrisch leitend miteinander verbunden sind;
- den Leiterkartenverbinder zum elektrischen Verbinden des ersten Kontaktbereichs mit dem zweiten Kontaktbereich.

Dabei kann die zweite Leiterkarte in den Schlitz des Stiftkontakts gesteckt und an ihrem zweiten Kontaktbereich damit verlötet sein. Dies hat den Vorteil, dass die zweite Leiterkarte mit nur geringem Aufwand, insbesondere automatisiert, an dem Stiftkontakt fixierbar und damit kontaktierbar ist. Dadurch kann die zweite Leiterkarte an der ersten Leiterkarte mechanisch fixiert sein und gleichzeitig mindestens eine elektrisch leitende Verbindung mit der ersten Leiterkarte besitzen. Weiterhin kann die Anordnung ein insbesondere quaderförmiges Gerätegehäuse besitzen, in welchem die beiden Leiterkarten angeordnet sind. Dabei kann die erste Leiterkarte rechtwinklig zu einer Frontseite des Gerätegehäuses ausgerichtet sein und die zweite Leiterkarte kann parallel zu der Frontseite verlaufen. Dies hat den Vorteil, dass der im Gerät vorhandene Bauraum besonders gut ausgenutzt wird.

Die Frontseite des Gerätegehäuses kann eine Durchgangsöffnung sowie ein daran angebrachtes Steckverbindergehäuse besitzen. Dies ist vorteilhaft, um die Leiterkarten mit elektrischer Energie zu versorgen.

An der zweiten Leiterkarte kann dazu ein Kontaktträger mit mindestens einem darin befindlichen Steckkontakt befestigt sein.

Der Steckkontakt kann einerseits an dem dritten Kontaktbereich der zweiten Leiterkarte elektrisch leitend fixiert sein und steckseitig in das Steckverbindergehäuse hineinragen. Dies hat den Vorteil, dass elektrische Energie in das Gerät hineinführbar und geräteintern von der zweiten Leiterkarte an die erste Leiterkarte übertragbar ist.

Vorteilhafterweise kann der Steckkontakt steckseitig in das Steckverbindergehäuse hineinragen. Dies dient dazu, ein Stecken mit einem externen Gegenstecker zu ermöglichen. In der Regel wird es sich bei dem externen Gegenstecker um einen Buchsenstecker mit Buchsenkontakten handeln, da stromführende Teile im Bereich der Starkstromübertragung aus Sicherheitsgründen nicht frei zugänglich sein dürfen. Aus diesem Grund handelt es sich bei den damit korrespondierenden Steckkontakten, die mit der zweiten Leiterkarte verbunden sind, bevorzugt um korrespondierende Pinkontakte.

Insbesondere kann es sich bei dem Steckkontakt um einen Starkstromkontakt handeln, der zur Übertragung von Stromstärken von mindestens 10 Ampere pro Kontakt geeignet ist. Dies hat den Vorteil, dass die zweite Leiterkarte und darüber auch die erste Leiterkarte mit entsprechend hohen Stromstärken versorgt werden kann. Insbesondere kann die erste Leiterkarte mit diesen hohen Stromstärken versorgt werden, obwohl sie senkrecht zur Frontfläche verläuft, in welcher das Steckverbindergehäuse angeordnet ist.

In einer bevorzugten Ausgestaltung kann die zweite Leiterkarte zusätzlich zu der besagten Fixierung durch den mindestens einen Kontaktstift über ein Abstützelement an der ersten Leiterkarte und/oder mittels einer Verschraubung an der Frontseite des Gerätegehäuses zusätzlich befestigt sein, um den Steckkräften des Steckkontakts standzuhalten und insbesondere die entsprechenden Hebelkräfte von den Stiftkontakten fern zu halten.

### Ausführungsbeispiel

Ein Ausführungsbeispiel der Erfindung ist in den Zeichnungen dargestellt und wird im Folgenden näher erläutert. Es zeigen:
- Fig. 1a - c: Den Stiftkontakt als Lötkontakt ohne und mit einem Kragen;
- Fig. 1d - f: den Stiftkontakt in Press-In-Technik
- Fig. 2a - f: eine erste Anordnung aus einer ersten und einer zweiten Leiterkarte und einem Leiterkartenverbinder mit Lötanschlüssen;
- Fig. 3a - c: eine zweite Anordnung aus einer ersten und einer zweiten Leiterkarte und einem Leiterkartenverbinder in Press-In-Technik;
- Fig. 4a, b: die erste Anordnung mit einem Abstützelement;
- Fig. 4c: die zweite Leiterkarte mit Durchgangsbohrungen zur Befestigung an einer Frontseite eines Gerätegehäuses.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Fig. 1a zeigt einen Stiftkontakt 1, der als Lötkontakt ausgeführt ist. Dieser Stiftkontakt 1 besitzt eine zylindrische Grundform. An einem ersten Ende besitzt der Stiftkontakt einen Anschlussbereich 12, der an einem ersten Kontaktbereich 211 einer ersten Leiterkarte 21 verlötbar ist.

An einem zweiten Ende, das dem ersten Ende gegenüberliegt, besitzt der Stiftkontakt 1 einen Steckbereich 11. Im Steckbereich 11 besitzt der Stiftkontakt 1 einen Schlitz 111. Dieser Schlitz 111 ist zur form- und kraftschlüssigen Aufnahme eines zweiten Kontaktbereichs 221 einer zweiten Leiterkarte 22 geeignet, die in den Figuren 2a und 2b gezeigt ist.

Die Fig. 1b und 1c zeigen einen vergleichbaren Stiftkontakt 1', der sich von dem vorangegangenen Stiftkontakt 1 lediglich dadurch unterscheidet, dass er zusätzlich einen zwischen seinem Steckbereich 11 und seinem Anschlussbereich 12 angeordneten umlaufenden Kragen 13 besitzt. Dieser Kragen 13 dient einer zusätzlichen Abstützung und Stabilisierung des eingelöteten Stiftkontakts 1' auf der ersten Leiterkarte 21. Dabei ist der Anschlussbereich 12 des Stiftkontakts 1 durch eine Kontaktbohrung 210 des ersten Kontaktbereichs 211 der ersten Leiterkarte 21 gesteckt. Dies ist zur Verlötung zwar nicht zwingend notwendig, sogt aber im vorliegenden Fall für ein höheres Maß an Stabilität.

Die Fig. 1d - f zeigen einen weiteren Stiftkontakt 1" in einer zweiten Ausführung, nämlich als Press-in-Kontakt. Dieser weitere Stiftkontakt 1 " ist in seiner Grundform im Wesentlichen quaderförmig ausgeführt. Sein Anschlussbereich ist zum ersten Ende hin spitz zulaufend und besitzt eine Durchgangsöffnung 120. Somit ist er in Press-In-Technik ausgeführt und kann mit der Kontaktbohrung 210 der ersten Leiterkarte 21 elektrisch kontaktieren, ohne dass dazu ein Lötprozess notwendig ist. Der Anschlussbereich 1 des Weiteren Stiftkontakts 1" besitzt ebenfalls den besagten Schlitz 111 zur Aufnahme des zweiten Kontaktbereichs 221 der zweiten Leiterkarte 22 und unterschiedet sich von dem der vorgenannten Stiftkontakte 1,1' lediglich durch die besagte quaderförmige Grundform. Die gezeigten Stiftkontakte sind einstückig ausgeführt und bestehen aus Metall.

Wie bereits angedeutet zeigen die Fig. 2a und 2b die erste Leiterkarte in einer Draufsicht und einer Schrägansicht. Dabei sind keine Leiterbahnen gezeigt, obwohl diese selbstverständlich existieren können. Es sind aber die ersten Kontaktbereiche 211 sowie die dazugehörigen Kontaktbohrungen 210 gut sichtbar.

Die Fig. 2c zeigt die zweite Leiterkarte 22 in einer leichten Schrägansicht, wobei sie mit ihren zweiten Kontaktbereichen 221 bereits in die Schlitze 111 der Steckbereiche 11 der Stiftkontakte 1 eingeführt ist. Optional können diese Kontaktbereiche an den Steckbereichen zusätzlich verlötet werden.

Die Fig. 2d - f zeigen eine Anordnung, aufweisend die erste Leiterkarte 21, die zweite Leiterkarte 22 und Stiftkontakte 1 im zusammengesteckten und verlöteten Zustand. Es ist leicht ersichtlich, dass die Stiftkontakte 1 anschlussseitig durch die Kontaktbohrungen 210 der ersten Leiterkarte 21 geführt sind. Zudem sind die Anschlussbereiche 12 der Stiftkontakte 1 an den ersten Kontaktbereichen 211 der ersten Leiterkarte 21 verlötet. Die zweite Leiterkarte 22 ist mit ihren zweiten Kontaktbereichen 211 in die Schlitze 111 der Steckbereiche 11 der Stiftkontakte 1 gesteckt. Dadurch kann sie jederzeit mit nur geringem Aufwand gegen eine andere zweite, möglicherweise etwas anders bestückte, Leiterkarte ausgetauscht werden. Diese konkrete Bestückung ist jedoch für das Verständnis der vorliegenden Erfindung nicht wesentlich und wird daher nicht gezeigt.

Es ist weiterhin leicht erkennbar, dass die beiden Leiterkarten 21, 22 durch die Stiftkontakte 1 senkrecht aufeinander stehen.

Außerdem besitzt die zweite Leiterkarte 22 Steckkontaktbohrungen 220, die mit in der Zeichnung nicht dargestellten dritten Kontaktbereichen über nicht gezeigte Leiterbahnen mit zumindest einigen der zweiten Kontaktbereiche 221 verbunden sind. Diese Steckkontaktbohrungen 220 dienen zum Einfügen und Kontaktieren nicht gezeigter Steckkontakte.

Die Fig. 3a - 3c zeigen eine vergleichbare Anordnung mit den Stiftkontakten 1', die in der Press-In-Technik ausgeführt sind. Diese werden im vorliegenden Fall daher nicht an der ersten Leiterkarte 21 verlötet, sondern stellen den elektrischen Kontakt mit den ersten Kontaktbereichen lediglich durch Hineinstecken ihrer Anschlussbereiche in die Kontaktbohrungen 210 her.

Die Fig. 4a - 4c zeigen Konstruktionen, welche dazu dienen, den jeweiligen Stiftkontakt 1, 1', 1" von den mechanischen Steckkräften, die auf die zweite Leiterkarte 22 wirken, zu entlasten.

In den Fig. 4a und 4b sind zwei Abstützelemente gezeigt, welche die zweite Leiterkarte beidseitig an der ersten Leiterkarte befestigen.

Alternativ oder ergänzend kann die zweite Leiterkarte 22 auch Befestigungsbohrungen 224 aufweisen, wie sie in der Fig. 4c gezeigt sind.

Mit diesen Befestigungsbohrungen 224 kann sie z. B. mit Schraubbolzen oder langen Schrauben an die Frontseite des nicht gezeigten Gerätegehäuses geschraubt und dadurch stabil daran fixiert werden. Dadurch werden die Stiftkontakte 1, 1 ', 1" von Steckkräften, die auf die zweite Leiterkarte 22 wirken, entlastet.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1, 1', 1": Stiftkontakt
- 11: Steckbereich
- 111: Schlitz
- 12, 12': Anschlussbereich
- 120: Durchgangsöffnung
- 13: Kragen

- 21: erste Leiterkarte
- 210: Kontaktbohrung
- 211: erster Kontaktbereich

- 22: zweite Leiterkarte
- 220: Steckkontaktbohrungen
- 221: zweiter Kontaktbereich

- 23: Abstützelement

## Patentansprüche

1. Anordnung, die zumindest Folgendes aufweist:
- eine erste Leiterkarte (21), die zumindest einen ersten elektrischen Kontaktbereich (211) besitzt;
- eine zweite Leiterkarte (22), die zumindest einen zweiten (221) und einen dritten elektrischen Kontaktbereich besitzt, welche über eine Leiterbahn der zweiten Leiterkarte (21) elektrisch leitend miteinander verbunden sind;
- einen Leiterkartenverbinder zum elektrischen Verbinden des ersten Kontaktbereichs (211) mit dem zweiten Kontaktbereich (221) zur Übertragung elektrischer Energie mit hohen Stromstärken, wobei
- der Leiterkartenverbinder zumindest einen metallischen, einstückigen Stiftkontakt (1, 1', 1") aufweist, bei dem es sich um ein massives Drehteil handelt, das zur Übertragung von Stromstärken von mehr als 10 Ampere geeignet ist, wobei
- der Stiftkontakt (1, 1', 1") an einem ersten Ende einen Anschlussbereich (12, 12') besitzt, mit dem er an dem ersten Kontaktbereich (211) der ersten Leiterkarte (21) verlötbar und/oder an dem ersten Kontaktbereich (211) in die erste Leiterkarte (21) einpressbar ist, und wobei
- der Stiftkontakt (1, 1', 1") gegenüberliegend an einem zweiten Ende einen Steckbereich (11) mit einem in Richtung des ersten Endes verlaufenden Schlitz (111) zum mechanischen Fixieren und zur elektrischen Kontaktierung mindestens eines am Rand einer zweiten Leiterkarte (22) angeordneten zweiten Kontaktbereichs (221) besitzt
- wobei der Schlitz (111) eine konstante Breite besitzt ,welche der Stärke der zweiten Leiterkarte entspricht.

2. Anordnung nach Anspruch 1, wobei der Stiftkontakt (1, 1', 1") eine Symmetrieachse oder eine Symmetrieebene besitzt, in deren Richtung der Schlitz (111) verläuft.

3. Anordnung nach einem der vorstehenden Ansprüche, wobei der Stiftkontakt (1, 1', 1") derart mit der ersten Leiterkarte (21) verlötbar und/oder in die Leiterkarte (21) einpressbar ist, dass der Schlitz (111) rechtwinklig zur ersten Leiterkarte (21) verläuft, so dass die in den Schlitz (111) eingeführte zweite Leiterkarte (22) dadurch automatisch rechtwinklig zur ersten Leiterkarte (21) ausgerichtet und gleichzeitig über den Stiftkontakt (1, 1', 1") elektrisch mit dieser kontaktierbar ist.

4. Anordnung nach einem der vorstehenden Ansprüche, wobei der mindestens eine Stiftkontakt (1, 1', 1") zwischen seinem Anschlussbereich (12, 12') und seinem Steckbereich (11) einen rechtwinklig zum Schlitz (111) verlaufenden Kragen (13) zur Verstärkung seiner Befestigung und zur Ausrichtung auf der ersten Leiterkarte (21) aufweist.

5. Anordnung nach einem der vorstehenden Ansprüche, wobei der Anschlussbereich (12, 12') des mindestens einen Stiftkontakts (1, 1', 1") als Lötanschluss ausgeführt ist.

6. Anordnung nach einem der vorstehenden Ansprüche, wobei der Anschlussbereich (12, 12') des mindestens einen Stiftkontakts (1, 1', 1") in Press-In-Technik ausgeführt ist.

7. Anordnung nach einem der vorstehenden Ansprüche, wobei die zweite Leiterkarte (22) mit ihrem mindestens einen zweiten Kontaktbereich (221) in den Schlitz (111) des mindestens einen Stiftkontakts (1, 1', 1") gesteckt ist, um eine mechanische Fixierung an und eine elektrisch leitende Verbindung mit der ersten Leiterkarte (21) herzustellen.

8. Anordnung nach Anspruch 7, wobei die zweite Leiterkarte (22) mit ihrem mindestens einen zweiten Kontaktbereich (221) an dem Anschlussbereich (12, 12') des mindestens einen Stiftkontakts (1, 1', 1") zusätzlich auch verlötet ist.

9. Anordnung nach einem der Ansprüche 7 bis 8,
wobei die Anordnung weiterhin ein Gerätegehäuse besitzt, in welchem die beiden Leiterkarten (21, 22) angeordnet sind,
wobei die erste Leiterkarte (21) rechtwinklig zu einer Frontseite des Gerätegehäuses ausgerichtet ist,
wobei die zweite Leiterkarte (22) parallel zu der Frontseite verläuft, wobei die Frontseite eine Durchgangsöffnung sowie ein daran angebrachtes Steckverbindergehäuse besitzt,
wobei an der zweiten Leiterkarte ein Kontaktträger mit mindestens einem darin befindlichen Steckkontakt befestigt ist,
wobei der Steckkontakt einerseits an dem dritten Kontaktbereich der zweiten Leiterkarte elektrisch leitend fixiert ist und steckseitig in das Steckverbindergehäuse hineinragt.

10. Anordnung nach einem der Ansprüche 8 bis 9, **dadurch gekennzeichnet, dass** die zweite Leiterkarte (22) über ein Abstützelement (23) an der ersten Leiterkarte (21) und oder eine Verschraubung an der Frontseite des Gerätegehäuses zusätzlich befestigt ist, um den Steckkräften des Steckkontakts standzuhalten.

## Claims

1. Arrangement which has at least the following:
- a first printed circuit board (21) which has at least one first electrical contact region (211);
- a second printed circuit board (22) which has at least one second electrical contact region (221) and a third electrical contact region that are electrically conductively connected to one another via a conductor track of the second printed circuit board (21);
- a printed circuit board connector for electrically connecting the first contact region (221) to the second contact region (221) in order to transmit electrical energy with high current intensities, wherein
- the printed circuit board connector has at least one metallic, integral pin contact (1, 1', 1"), which is a solid rotational part which is suitable for transmitting current intensities of more than 10 Amperes, wherein
- the pin contact (1, 1', 1") has, at a first end, a connection region (12, 12') with which it can be soldered to the first contact region (211) of the first printed circuit board (21) and/or can be pressed into the first printed circuit board (21) at the first contact region (211), and wherein
- the pin contact (1, 1', 1'') has opposite, at a second end, a plug-in region (11) having a slot (111) running in the direction of the first end for mechanical fixing and for electrical contact connection of at least one second contact region (221) arranged at the edge of a second printed circuit board (22),
- wherein the slot (111) has a constant width which corresponds to the thickness of the second printed circuit board.

2. Arrangement according to Claim 1, wherein the pin contact (1, 1', 1'') has an axis of symmetry or a symmetrical plane, in the direction of which the slot (111) runs.

3. Arrangement according to either of the preceding claims, wherein the pin contact (1, 1', 1") can be soldered to the first printed circuit board (21) and/or can be pressed into the printed circuit board (21) in such a manner that the slot (111) runs at a right angle to the first printed circuit board (21), and therefore the second printed circuit board (22) which is inserted into the slot (111) is automatically aligned at a right angle to the first printed circuit board (21) and at the same time can make electrical contact therewith via the pin contact (1, 1', 1").

4. Arrangement according to one of the preceding claims, wherein the at least one pin contact (1, 1', 1") has, between its connection region (12, 12') and its plug-in region (11), a collar (13) running at a right angle to the slot (111) for reinforcing the fastening of the pin contact and for aligning on the first printed circuit board (21).

5. Arrangement according to one of the preceding claims, wherein the connection region (12, 12') of the at least one pin contact (1, 1', 1") is designed as a soldered connection.

6. Arrangement according to one of the preceding claims, wherein the connection region (12, 12') of the at least one pin contact (1, 1', 1") is in the form of press-in technology.

7. Arrangement according to one of the preceding claims, wherein the second printed circuit board (22) is plugged by its at least one second contact region (221) into the slot (111) in the at least one pin contact (1, 1', 1") in order to produce mechanical fixing on and an electrically conductive connection to the first printed circuit board (21) .

8. Arrangement according to Claim 7, wherein the second printed circuit board (22) is additionally also soldered by its at least one second contact region (221) to the connection region (12, 12') of the at least one pin contact (1, 1', 1").

9. Arrangement according to either of Claims 7 and 8,
wherein the arrangement furthermore has a device housing in which the two printed circuit boards (21, 22) are arranged,
wherein the first printed circuit board (21) is aligned at a right angle to a front side of the device housing,
wherein the second printed circuit board (22) runs parallel to the front side,
wherein the front side has a through opening and a plug-in connector housing attached thereto,
wherein a contact carrier with at least one plug-in contact located therein is fastened to the second printed circuit board,
wherein the plug-in contact is electrically conductively fixed on one side to the third contact region of the second printed circuit board and projects on the plug-in side into the plug-in connector housing.

10. Arrangement according to either of Claims 8 and 9, **characterized in that** the second printed circuit board (22) is additionally fastened to the first printed circuit board (21) via a supporting element (23) and/or to the front side of the device housing via a screw connection in order to withstand the plug-in forces of the plug-in contact.

## Revendications

1. Agencement, présentant au moins les éléments suivants :
- une première carte de circuits imprimés (21) qui dispose au moins d'une première zone de contact électrique (211) ;
- une deuxième carte de circuits imprimés (22) qui dispose au moins d'une deuxième (221) et d'une troisième zone de contact électrique qui sont reliées l'une à l'autre de manière électriquement conductrice par l'intermédiaire d'une piste conductive de la deuxième carte de circuits imprimés (21) ;
- un connecteur de carte de circuits imprimés servant à relier électriquement la première zone de contact (211) à la deuxième zone de contact (221) afin de transmettre de l'énergie électrique de courant fort, dans lequel
- le connecteur de carte de circuits imprimés présente au moins une broche de contact métallique (1, 1', 1") d'un seul tenant qui est une pièce tournée pleine qui est adaptée à la transmission d'une intensité de courant de plus de 10 Ampères, dans lequel
- la broche de contact (1, 1', 1") dispose à une première extrémité d'une zone de connexion (12, 12') par laquelle elle peut être soudée à la première zone de contact (211) de la première carte de circuits imprimés (21) et/ou peut être enfoncée dans la première carte de circuits imprimés (21) au niveau de la première zone de contact (211), et dans lequel
- la broche de contact (1, 1', 1") dispose à l'opposé, à une deuxième extrémité, d'une zone d'enfichage (11) pourvue d'une fente (111) s'étendant en direction de la première extrémité pour la fixation mécanique et pour la mise en contact électrique d'au moins une deuxième zone de contact (221) disposée au bord d'une deuxième carte de circuits imprimés (22),
- la fente (111) ayant une largeur constante qui correspond à l'épaisseur de la deuxième carte de circuits imprimés.

2. Agencement selon la revendication 1, dans lequel la broche de contact (1, 1', 1") dispose d'un axe de symétrie ou d'un plan de symétrie dans la direction désquels s'étend la fente (111).

3. Agencement selon l'une quelconque des revendications précédentes, dans lequel la broche de contact (1, 1', 1") peut être soudée à la première carte de circuits imprimés (21) et/ou enfoncée dans la carte de circuits imprimés (21) de telle sorte que la fente (111) s'étend perpendiculairement à la première carte de circuits imprimés (21) de sorte que la deuxième carte de circuits imprimés (22), introduite dans la fente (111), est ainsi automatique alignée perpendiculairement à la première carte de circuits imprimés (21) et peut en même temps être mise en contact électrique avec celle-ci par l'intermédiaire de la broche de contact (1, 1', 1").

4. Agencement selon l'une quelconque des revendications précédentes, dans lequel ladite au moins une broche de contact (1, 1', 1") présente entre sa zone de connexion (12, 12') et sa zone d'enfichage (11) un rebord (13) s'étendant perpendiculairement à la fente (111) pour renforcer sa fixation et pour l'alignement sur la première carte de circuits imprimés (21) .

5. Agencement selon l'une quelconque des revendications précédentes, dans lequel la zone de connexion (12, 12') de ladite au moins une broche de contact (1, 1', 1") est réalisée sous forme de connexion soudée.

6. Agencement selon l'une quelconque des revendications précédentes, dans lequel la zone de connexion (12, 12') de ladite au moins une broche de contact (1, 1', 1") est réalisée selon la technique de l'insertion en force.

7. Agencement selon l'une quelconque des revendications précédentes, dans lequel la deuxième carte de circuits imprimés (22) est enfichée par ladite au moins une deuxième zone de contact (221) de celle-ci dans la fente (111) de ladite au moins une broche de contact (1, 1', 1") afin d'établir une fixation mécanique et une liaison électriquement conductrice avec la première carte de circuits imprimés (21).

8. Agencement selon la revendication 7, dans lequel la deuxième carte de circuits imprimés (22) est de plus également soudée par ladite au moins une deuxième zone de contact (221) de celle-ci sur la zone de connexion (12, 12') de ladite au moins une broche de contact (1, 1', 1").

9. Agencement selon l'une quelconque des revendications 7 à 8,
dans lequel l'agencement dispose en outre d'un boîtier d'appareil dans lequel sont disposées les deux cartes de circuits imprimés (21, 22),
dans lequel la première carte de circuits imprimés (21) est alignée perpendiculairement à une face avant du boîtier d'appareil,
dans lequel la deuxième carte de circuits imprimés (22) s'étend en parallèle à la face avant, la face avant disposant d'une ouverture traversante ainsi qu'un boîtier de connecteur installé sur celle-ci,
dans lequel un support de contact pourvu d'au moins un contact à fiche se trouvant dans celui-ci est fixé à la deuxième carte de circuits imprimés,
dans lequel le contact à fiche est d'un côté fixé de manière électriquement conductrice à la troisième zone de contact de la deuxième carte de circuits imprimés et fait saillie côté enfichage dans le boîtier de connecteur.

10. Agencement selon l'une quelconque des revendications 8 à 9, **caractérisé en ce que** la deuxième carte de circuits imprimés (22) est en plus fixée par l'intermédiaire d'un élément d'appui (23) à la première carte de circuits imprimés (21) et/ou est fixée par l'intermédiaire d'un vissage à la face avant du boîtier d'appareil afin de résister aux forces d'enfichage du contact à fiche.
